# EUROPÄISCHE PATENTSCHRIFT

(11) **EP 0 309 412 B1**
(45) Veröffentlichungstag und Bekanntmachung des Hinweises auf die Patenterteilung: **05.05.1993**
(21) Anmeldenummer: 88810647.3
(22) Anmeldetag: 22.09.1988
(51) Int. Cl.: A61H 23/02

(54) **Massagegerät zum Einbau in eine Matratze**
Massage device to be included in a mattress or a cushion
Appareil de massage destiné à être incorporé dans un matelas ou un coussin

(30) Priorität: 25.09.1987 CH 3710/87; 06.05.1988 CH 1735/88
(43) Veröffentlichungstag der Anmeldung: 29.03.1989
(73) Patentinhaber: Schultz, Ingo, D-72213 Altensteig (DE)
(72) Erfinder: Aschenbrenner, Klaus, D-7750 Konstanz (DE)
(74) Vertreter: Gachnang, Hans Rudolf

(56) Entgegenhaltungen:
- EP-A- 0 108 227
- An-t-im icr ob.
- AT-B- 275 019
- DE-A- 2 558 783
- DE-A- 3 304 609
- DE-B- 1 108 379
- DE-B- 1 566 501
- US-A- 2 786 465
- US-A- 2 943 620
- US-A- 2 953 128

## Beschreibung

Gegenstand der vorliegenden Erfindung ist ein Massagegerät zum Einbau in eine Matratze oder ein Kissen gemäss Oberbegriff des Patentanspruches 1.

Aus der AU-A-0 275 019 ist ein Massagekissen, bestehend aus einem vorzugsweise von einer Umhüllung eingeschlossenen Schaumstoffkörper, der einen elektrischen Schwingungserzeuger mit einer Schwingungsplatte aufnimmt, bekannt, bei dem im Schaumstoffkörper zwischen der Schwingungsplatte und an der Kissenoberfläche angeordneten Massagekörpern schwingungsübertragende Zwischenglieder vorgesehen sind. Jede Schwingungsplatte ist dabei mit dem elektrischen Schwingungserzeuger verbunden, wodurch eine aufwendige Konstruktion von Verbindungsgliedern, welche den Schwingungserzeuger mit den einzelnen über das Kissen verteilten Massagekörpern verbinden, benötigt wird. Diese Vorrichtung ist nicht nur technisch bei der Montage aufwendig sondern kann auch nicht kostengünstig hergestellt werden.

Hier will die Erfindung Abhilfe schaffen.
Die Erfindung, wie sie in den Ansprüchen gekennzeichnet ist, löst die Aufgabe, ein Massagegerät zum Einbau in eine Matratze oder ein Kissen zu schaffen, das kostengünstig herstellbar und mit geringen Ausmassen eine hohe Vibrationsleistung erbringt.

Die durch die Erfindung erreichten Vorteile sind in wesentlichen darin zu sehen, dass das Massagegerät dank dessen geringen Abmessungen auch in herkömmlich aufgebaute Matratzen einsetzbar ist, ohne den Liegekomfort zu beeinträchtigen.
Die durch die Filmscharniere elastisch miteinander verbundenen, in sich starren Platten folgen jederzeit der Verformung der Matratze durch die darauf ruhende Person.
Das geringe Gewicht des Massagegerätes ermöglicht insbesondere bei doppeltem Vibrationselement den Einsatz eines leistungsschwachen, kleinen Elektromotors, ohne dass dadurch eine zu geringe, wenig wirksame Vibration resultiert. Bei Verwendung von zwei symmetrisch angeordneten, von einem einzigen Motor angetriebenen Vibrationselementen kann eine wesentliche Erhöhung des Wirkungsgrades erreicht werden.

Im folgenden wird die Erfindung anhand von Ausführungsbeispiele darstellenden Zeichnungen näher erläutert. Es zeigt:
- Figur 1: in perspektivischer Darstellung eine schematisch dargestellte erfindungsgemässe Matratze, deren dem Beschauer zugewendete Seite teilweise aufgeschnitten ist,
- Figur 2: einen Grundriss eines einteiligen Massagegerätes,
- Figur 3: einen Querschnitt längs Linie V-V durch das Gerät in Fig. 2,
- Figur 4: einen Querschnitt durch eine Matratze mit einem Doppelmassagegerät und
- Figur 5: einen Querschnitt durch ein Massagekissen.

In einer Matratze 1 von herkömmlicher Gestalt und bekanntem Aufbau aus Schaumstoff und allenfalls diversen Auflagen aus natürlichen oder künstlichen Fasern ist ein Vibrations- oder Massagegerät oder -vorrichtung 3 eingelegt, das sich über die gesamte Breite B der Matratze 1 oder nur über einen Teil derselben erstreckt. Das Massagegerät 3 ist im wesentlichen plattenförmig gestaltet und erstreckt sich nur über einen Teil der Länge L der Matratze 1.

In den Figuren 2 und 3 ist eine Ausführungsform des Massagegerätes 3, das ein Vibrationselement 17 aufweist, im Detail dargestellt. Das Vibrationselement 17 besteht im gezeigten Beispiel aus neun etwa gleich grossen rechteckigen Platten oder Rahmen 18, die durch Rippen 19 in sich im wesentlichen steif sind, hingegen nur durch dünne, allenfalls filmartige oder stabförmige Verbindungsstege 21 elastisch miteinander verbunden sind. Die Verbindungsstege 21 sind so bemessen, dass die durch einen auf der im Zentrum liegenden Platte 18 angeordneten Elektromotor 23 mit einem nicht gezeigten Unwuchtkörper erzeugten Schwingungen auf die aussenliegenden Platten 18 übertragen werden.
Die elastischen Verbindungsstege 21 bewirken einerseits, dass das Vibrationselement 17 in der Matratze 1 keine "harte" Stelle hervorruft und sich an die Verformungen durch die darauf liegende Person anpasst und andererseits die von der zentralen Platte 18 ausgehenden Vibrationen an die aussenliegenden Platten 18 weitergegeben werden.

Das Vibrationselement 17 besteht vorzugsweise aus einem Spritzgussteil aus Kunststoff oder aus Metall. Auf der zentralen oder einer der anderen Platten 18 ist ein Elektromotor 23 angeordnet, der mit einer Unwuchtmasse verbunden ist und Vibrationen erzeugen kann. Der Motor 23 ist in ein Lager 27 eingelegt, das aus einer im wesentlichen zylindrischen Schale besteht, die stirnseitig abgeschlossen ist. Ein entsprechender, ebenfalls als Schale ausgebildeter halbzylindrischer Deckel 29 klemmt den Motor 23 ein und wird mit Schrauben 31 am untenliegenden Lager 27 befestigt.
Das Lager 27 ist vorzugsweise stirnseitig mit dem Platte 18 verbunden, so dass die Schwingungen nur im Randbereich in die Platte 18 eingeleitet werden, wodurch überraschenderweise bei gleichbleibender Leistung des Elektromotors 23 eine intensivere Vibration erreicht werden kann, als bei einem grossflächig mit der Platte 18 verbundenen Lager 27. Die den Motor 23 tragende Platte 18 kann im Bereich des Lagers 27 eine Ausnehmung 28 aufweisen, die nur von den Rippen 19 durchsetzt ist. Die Rippen 19 können unter dem Lager 27 mit letzterem verbunden oder freiliegend sein.

In den Zentren und/oder an den Enden der sich kreuzenden Rippen 19, die die Platten 18 verstärken, können kegelförmige Nocken 33 angeordnet sein, die sich in die Schaumstoffmasse der Matratze 1 einhaken und dadurch die Uebertragung der Schwingungen verbessern.

In einer weiteren Ausgestaltung der Erfindung tritt anstelle des Deckels 29 eine zur ersten Platte 18 identische weitere Platte 18, so dass die Schwingungen nun nicht nur von einer, sondern von zwei gruppen von Platten 18 an die Umgebung abgegeben werden können. Dies bewirkt, dass mit gleicher Antriebsleistung eine wesentlch höhere Massagewirkung erlangt werden kann. Ein derart ausgebildetes Doppelmassagegerät 3 eignet sich sowohl zum Einbau in eine Matratze 1 als auch in ein Massagekissten 2, das auf die zu massierende Körperstelle aufgelegt werden kann oder, wie in Figur 5 gezeigt, bei asymmetrischer Anordnung auf der gepolsterten Seite als Kissen und auf der anderen Seite zur direkten Fussmassage verwendet werden kann.

Die Oberfläche des Vibrationselementes 17 kann mit einer dünnen Polsterung 20 oder einer strukturierten, die Fussmassagewirkung erhöhenden Oberfläche bedeckt sein. Es können zudem Magnete eingelegt sein.

In einer bevorzugten Anordnung wird das Massagegerät 3 in einer Matratze 1 mit einem Aufbau gemäss Figur 4 eingesetzt. Das Massagegerät 3 sitzt vollständig im Bereich der härtesten Schaumstofflage 21, wobei unterhalb des Massagegerätes 3 ein weicher 22 oder mittelharter Schaumstoff 23′eingelegt ist. Oberhalb der harten Schaumstofflage 21 sind in bekannter Weise eine mittelharte 23′ und eine weiche Lage 22 angeordnet, um einen hohen Liegekomfort zu ermöglichen.

Im Zentrum der Matratze 1 über dem Massagegerät 3 oder an der Oberfläche kann zudem eine aus leitendem Metall bestehende Abschirmung 7 eingesetzt sein, die über einen elektrischen Leiter 9 mit der Erde verbunden werden kann. Die Abschirmung 7 kann aus einer Metallfolie oder aus einem Geflecht oder Gitter aus Metalldrähten bestehen.
Nahe der Oberfläche der Matratze können eine oder mehrere Taschen 11 vorgesehen werden, in die Gewürz- oder Kräutermischungen eingelegt werden können, die ihre Düfte langsam durch die Oberfläche der Matratze 1 abgeben.
Im weiteren können eine oder mehrere Vorrichtungen 15 zur Erzeugung von permanenten oder wechselnden Magnetfeldern eingesetzt sein, die gleichzeitig mit der Massagevorrichtung oder allein betrieben werden können.
Die Matratze 1 kann auch Teil einer festen oder klappbaren Garten- oder Campingliege, eines Gästebettes oder Sitzmöbels sein.

## Patentansprüche

1. Massagegerät zum Einbau in eine Matratze (1) oder ein Kissen (2) mit einer in der Matratze (1), bzw. dem Kissen (2) anzuordnenden, aus einem Vibrationselement (17) und einem Antrieb bestehenden Massagevorrichtung (3), wobei das Vibrationselement (17) zur Verteilung der Vibrationen aus einer Anzahl elastisch miteinander verbundener Platten (18) besteht, dadurch gekennzeichnet, dass der Antrieb (23) nur mit einer der das Vibrationselement (17) bildenden Platten (18) verbunden ist.

2. Massagegerät nach Anspruch 1, dadurch gekennzeichnet, dass die Platten (18) durch filmartige oder stabförmige Verbindungsstege (21) elastisch miteinander verbunden sind.

3. Massagegerät nach einem der Ansprüche 1 und 2, dadurch gekennzeichnet, dass das Vibrationselement (17) aus einem Spritzteil aus Kunststoff oder Metall besteht, an dem eine Lagerschale (27) zur Aufnahme eines Elektromotors (23) mit einem oder mehreren Unwuchtkörpern eingesetzt ist.

4. Massagegerät nach Anspruch 3, dadurch gekennzeichnet, dass der Elektromotor (23) mittels eines die Lagerschale (27) schliessenden Deckels (29) oder mittels einem zweiten Vibrationselement (17) mit gleichem Aufbau gehalten wird.

5. Massagegerät nach einem der Ansprüche 3 oder 4, dadurch gekennzeichnet, dass die elastisch miteinander verbundenen, in sich starren Platten (18) durch Rippen (19) verstärkt sind.

6. Massagegerät nach einem der Ansprüche 3 bis 5, dadurch gekennzeichnet, dass an der Oberfläche der Platten (18) kegelförmige Nocken (33) angebracht sind.

7. Massagegerät nach einem der Ansprüche 3 bis 6, dadurch gekennzeichnet, dass das den Elektromotor (23) aufnehmende, auf der zentralen Platte (18) angeordnete, schalenförmige Lager (27) nur je stirnseitig mit der Platte (18) verbunden ist.

8. Massagegerät nach Anspruch 7, dadurch gekennzeichnet, dass die die Lagerschale (27) tragende Platte (18) zur Aufnahme des Lagers (27) eine Ausnehmung (28) aufweist.

9. Matratze mit einem Massagegerät nach einem der Ansprüche 1 bis 8, dadurch gekennzeichnet, dass das Massagegerät (1) in der härtesten Schaumstofflage (21) eingesetzt ist und unterhalb des Massagegerätes (1) eine Lage aus einem weicheren Schaumstoff (22 oder 23') eingelegt ist.

## Claims

1. Massage apparatus for incorporating in a mattress (1) or in a cushion (2) with a vibration element (17) arranged in the mattress (1) or in the cushion, with a drive for the massage device (3); the vibration element (17) for the distribution of the vibrations being a number of plates (13) resiliently connected with each other, characterized in that the drive (23) is connected with only one of the connecting plates (1B).

2. Massage apparatus according to Claim 1, characterized in that the plates (13) are resiliently connected with each other through film-like or rod-shaped connecting pieces (21).

3. Massage apparatus according to Claims 1 and 2, characterized in that the vibration element (17) consists of an injection moulded part made from plastic or metal on which a bearing box (27) is inserted for the installation of an electric motor 23) with one or more bodies which are out of balance.

4. Massage apparatus according to Claim 3, characterized in that the electric motor (23) is held by means of the closing cap (29) of the bearing box (27) or by means of a second vibration element (17) of the same design.

5. Massage apparatus according to one of the Claims 3 or 4, characterized in that the resiliently connected plates (18), which are rigid in themselves, are reinforced by ribs (19).

6. Massage apparatus according to one of the Claims 3 to 5. characterized in that ball shaped cams (33) are arranged on the surface of the plates (18).

7. Massage apparatus according to one of the Claims 3 to 6, characterized in that bearing box (27) for receiving the bearing for the electric motor (23) on the central plate (18) is only connected with the front face of the plate (18).

8. Massage apparatus according to Claim 7, characterized in that plate (27) carrying the split sections of the bearing box has a recess (28) for the reception of the bearing box (27).

9. Mattress with a massage apparatus according to one of the Claims 1 to 8, characterized in that the massage apparatus (1) is embedded in the hardest foam material (21) and a bearing is embedded in softer foam material (22 or 23') underneath the massage apparatus (1).

## Revendications

1. Appareil de massage à incorporer dans un matelas (1) ou dans un coussin (2) et comportant, pour être placé dans le matelas (1) ou dans le coussin (2), un dispositif de massage (3) formé d'un organe vibratoire (17) et d'un moyen d'entraînement, l'organe vibratoire (17) étant formé de plusieurs plaques (18) reliées ensemble de manière élastique, destinées à répartir les vibrations, caractérisé en ce que le moyen d'entraînement (23) est relié à l'une seulement des plaques (18) formant l'organe vibratoire (17).

2. Appareil de massage selon la revendication 1, caractérisé en ce que les plaques (18) sont reliées ensemble de manière élastique par des éléments intermédiaires de liaison (21) en forme de feuille ou de baguette.

3. Appareil de massage selon l'une des revendications 1 et 2, caractérisé en ce que l'organe vibratoire (17) comprend une pièce moulée par injection en matière plastique ou en métal, dans laquelle est placée une coquille de palier (27) servant de logement à un moteur électrique (23) comportant un ou plusieurs excentriques.

4. Appareil de massage selon la revendication 3, caractérisé en ce que le moteur électrique (23) est maintenu par un capot (29) fermant la coquille de palier (27) ou par un deuxième organe vibratoire (17) de même structure.

5. Appareil de massage selon l'une des revendications 3 et 4, caractérisé en ce que les plaques (18) qui sont rigides en soi mais reliées entre elles de manière élastique, sont renforcées par des nervures (19).

6. Appareil de massage selon l'une des revendications 3 à 4, caractérisé en ce que des doigts coniques (33) sont prévus à la surface des plaques (18).

7. Appareil de massage selon l'une des revendications 3 à 6, caractérisé en ce que le palier (27) à coquille, qui loge le moteur électrique (23) et est placé sur la plaque (18) centrale, n'est relié à celle-ci que frontalement.

8. Appareil de massage selon la revendication 7, caractérisé en ce que la plaque (18) portant la coquille de palier (27) comprend un logement (28) pour recevoir le palier (27).

9. Matelas comportant un appareil de massage selon l'une des revendications 1 à 8, caractérisé en ce que l'appareil de massage (1) est disposé dans la couche de mousse (21) la plus dure et en ce qu'une couche de mousse (22 ou 23') plus molle est placée au-dessous de l'appareil de massage (1).
